# EUROPÄISCHE PATENTSCHRIFT

(11) **EP 3 636 347 B1**
(45) Veröffentlichungstag und Bekanntmachung des Hinweises auf die Patenterteilung: **27.08.2025**
(21) Anmeldenummer: 18880085.8
(22) Anmeldetag: 14.08.2018
(51) Int. Cl.: B05B 1/06, B05B 7/04, B08B 3/02, B05B 11/06, B05B 7/00, B05B 3/06, B05B 7/24, B08B 5/02

(54) **SPRÜHKOPFSTRUKTUR**
SPRAY HEAD STRUCTURE
STRUCTURE DE TÊTE DE PULVÉRISATION

(30) Priorität: 27.04.2018 TW 107205502 U
(43) Veröffentlichungstag der Anmeldung: 15.04.2020
(73) Patentinhaber: Bendel Werkzeuge GmbH & Co. KG, 29549 Bad Bevensen (DE)
(72) Erfinder: WANG, Wenyuan, Keelung City, Taiwan (TW)
(74) Vertreter: VKK Patentanwälte PartG mbB
(86) Internationale Anmeldenummer: PCT/CN2018/100475
(87) Internationale Veröffentlichungsnummer: WO 2020/034099

(56) Entgegenhaltungen:
- EP-A1- 2 695 676
- CN-U- 203 417 802
- CN-U- 206 613 781
- CN-Y- 2 808 324
- CN-Y- 2 910 373
- DE-U1- 202009 013 337
- DE-U1- 202013 101 261
- DE-U1- 202013 101 264
- DE-U1- 202016 104 926
- DK-B1- 168 196
- US-A1- 2014 061 334

## Beschreibung

### [Chinesische Bezeichnung des Gebrauchsmusters] Düsen-Konstruktion

### [Chinesische Fassung]

Gegenstand ist eine Düsen-Konstruktion zum Sprühen von Luft und Flüssigkeit mit hoher Geschwindigkeit, einschließlich eines Luftströmungsrohrs, einer Rotationeinheit, eines Lastelements, eines Ventilatorelements, eines Strahlrohrs und eines Flüssigkeitsströmungsrohrs. Das Luftströmungsrohr weist einen Luftströmungskanal auf. Die drehbare Rotationseinheit wird auf dem Luftströmungsrohr angebracht. Das Lastelement ist auf der Rotationseinheit montiert, um die Last und das Drehmoment der Rotationseinheit zu erhöhen. Das Ventilatorelement ist in die Rotationseinheit eingesetzt. Das Strahlrohr ist an der Rotationseinheit befestigt und weist einen Strahlkanal auf, der mit dem Luftströmungsrohr verbunden wird. Das Strahlrohr weist ein Auslassende und einen Einspritzkanal auf, der in einem spitzen Winkel zur Achse des Luftströmungsrohrs liegt. Die Luft wird mit hoher Flussrate in Richtung Auslassende gesprüht, so dass das Strahlrohr die Rotationseinheit so antreibt, dass diese sich zu dem Luftströmungsrohr dreht und das Ventilatorelement so antreibt, dass dieses sich zur Luftstrom-Erzeugung dreht. Dadurch kann der Luftstrom zur Erhöhung des Zerstäubungseffekts vom Ventilatorelement zum Auslassende oder zur Absorption von Verunreinigungen vom Auslassende zum Ventilatorelement strömen.

### [Vorgegebene Abbildung] Abbildung 1

### [Kurzbeschreibung der Symbole der vorgegebenen Abbildung]

- 1: Düsen-Konstruktion
- 2: Reinigungsmittel
- 10: Luftströmungsrohr
- 11: Luftströmungskanal
- 12: Einlassende
- 13: Auslassende
- 14: Ringförmige Seitenwand
- 141: Durchbohrung
- 20: Luftkompressor
- 30: Rotationseinheit
- 31: Erstes Ende
- 32: Zweites Ende
- 33: Durchgang
- 34: Steckteil
- 35: Montageabschnitt
- 36: Verlängerung
- 40: Strahlrohr
- 41: Strahlkanal
- 411: Ausgangsende
- 412: Verbindungsende
- 42: Gebogener Rohrkörper
- 43: Kombinierter Rohrkörper
- 50: Flüssigkeitsströmungsrohr
- 51: Flüssigkeitseinlass
- 52: Flüssigkeitsauslass
- 60: Flüssigkeitsspeichertank
- 70: Lastelement
- 80: Anschlagteil
- 90: Düsenschirm
- 91: Drittes Ende
- 92: Viertes Ende
- 93: Düsen-Öffnung
- 94: Durchflussöffnung
- 100: Ventilatorelement
- 110: Montageelement
- 1101: Lufteingang
- 120: Lufthaube
- 1201: Luftkanal
- 1202: Luftausgang
- W1, W2: Außendurchmesser

### [Name des Gebrauchsmusters] Düsen-Konstruktion

### [Technischer Bereich]

Diese Erfindung bezieht sich auf eine Düsen-Konstruktion.

### [Stand der Technik]

Das Dokument DE 20 2013 101 261 U1 offenbart eine Düsen-Konstruktion mit einem Ventilatorelement, jedoch ohne ein Lastelement.
Die DE 20 2013 101 264 U1 macht eine Dreh-Sprühkopfkomponente mit einem Lastbauteil vorbekannt, welches für ein Sprühen einer Luft hoher Geschwindigkeit und einer Flüssigkeit genutzt wird.

Mit der Verbesserung der Lebensqualität im Bereich Kleidung, Nahrungsmittel, Unterkunft und Unterhaltung haben sich auch die Verkehrsmittel von Fahrrad und Motorrad hin zu Kraftfahrzeug und Freizeitfahrzeug weiterentwickelt. Infolge des Betriebs eines solchen Fahrzeugs auf Straßen wird dieses auch unvermeidlich durch Sand und Staub verschmutzt. Daher sollte das Fahrzeug nach einigen Fahrten zur Sauberhaltung der Karosserie gereinigt und abgesprüht werden, weshalb viele Autobesitzer in der Freizeit ihre Fahrzeuge in einer Waschstraße reinigen. Bei der Reinigung der Karosserie verwendet der Hersteller zum Bürsten der Karosserie ein mit Schaum imprägniertes Reinigungsmittel, und der Schaum des Reinigungsmittels wird dann durch den Wasserstrahl aus einer Wasserlanze abgespült. Während der Reinigung reicht der Druck des Wasserstrahls der Wasserlanze jedoch oft nicht aus, so dass der Staub auf der Karosserie nicht leicht zu entfernen ist und nach der Reinigung des Fahrzeugs Flecken aus Staub und Sand zurückbleiben.

Daher haben einige Hersteller eine Druckspritzpistole bzw. eine Luftsprühpistole entwickelt, damit die Reinigungswirkung der Druckspritzpistole oder der Luftsprühpistole durch Verwendung von Hochdruckluft verbessert wird. Die Druckspritzpistole oder Luftsprühpistole ist durch ein T-Stück mit einem Griff, einem Flüssigkeitszylinder und einer Düse verbunden, und die Unterseite des Griffs ist durch einen Schlauch an einen Luftkompressor angeschlossen. Zur Erzeugung des so genannten Venturi-Effekts regelt der Griff die Hochdruckluft vom Luftkompressor in das T-Stück, damit die Flüssigkeit aus dem Flüssigkeitszylinder herausgedrückt und anschließend durch die Düse nach außen gesprüht wird.

Die Druckspritzpistole oder Luftsprühpistole weist jedoch nur einen geringen Sprühbereich auf. Will ein Anwender in schnellem Tempo eine großflächige Reinigung mittels der Druckspritzpistole oder Luftsprühpistole durchführen, passiert es aufgrund des schnellen Spülvorgangs leicht, dass ein Teil des zu reinigenden Bereichs übersprungen wird, so dass dieser Bereich ungereinigt bleibt. Infolgedessen kostet es den Anwender viel Zeit, denselben Bereich wiederholt nachzureinigen, bis ein optimaler Reinigungseffekt erzielt werden kann. Daher hatten die Entwickler nun die Frage zu lösen, wie sich die generelle Reinigungskraft der Druckspritzpistole insgesamt verbessern lässt.

### [Inhalt des Gebrauchsmusters]

Die vorliegende Erfindung stellt eine Düsen-Konstruktion gemäß Patentanspruch 1 dar, mit der das zugrundeliegende technische Problem der unzureichenden generellen Reinigungskraft bei der Luftsprühpistole gelöst wird.

Ein Beispiel der vorliegenden Offenbarung betrifft eine Düsen-Konstruktion zum Sprühen von Luft mit hoher Strömungsrate und einer Flüssigkeit, die ein Luftströmungsrohr, eine Rotationseinheit, ein Lastelement, ein Ventilatorelement, ein Strahlrohr und ein Flüssigkeitsströmungsrohr umfasst. Das Luftströmungsrohr weist einen Luftströmungskanal auf, in dem die Luft mit hoher Strömungsrate zirkuliert. Die drehbare Rotationseinheit ist am Luftströmungsrohr angebracht. Das Lastelement ist an dem Rotationselement montiert, um das Gewicht der Rotationseinheit und ihr Drehmoment zu erhöhen. Das Ventilatorelement ist an der Rotationseinheit fixiert. Das Strahlrohr ist an der Rotationseinheit befestigt, die einen Strahlkanal besitzt und mit dem Luftströmungsrohr verbunden ist. Der Luftströmungskanal ist mit dem Strahlkanal verbunden. Der Strahlkanal hat ein Auslassende und am Auslassende wiederum einen Strahlkanal. Der Strahlkanal und die Achse des Luftströmungsrohrs stehen in einem spitzen Winkel zueinander. Das Flüssigkeitsströmungsrohr hat ein entsprechendes Flüssigkeitseinlassende und ein Flüssigkeitsauslassende. Das Flüssigkeitseinlassende befindet sich außerhalb des Luftströmungsrohrs, und das Flüssigkeitsauslassende tritt durch das Luftströmungsrohr in den Luftströmungskanal, dabei verläuft der Luftströmungskanal bis zum Auslassende des Strahlkanals, wodurch die Flüssigkeit aus dem Flüssigkeitsauslassende austritt und zum Vernebeln mit Luft mit hoher Flussrate gemischt wird. Dabei wird die Luft mit hoher Flussrate aus dem Luftströmungskanal in Richtung Auslassende gesprüht, so dass sich das Auslassende aufgrund der exzentrischen Kraft aus dem Strahlrohr zu der Achse relativ dreht. Während sich die Rotationseinheit dreht, wird auch das Ventilatorelement gedreht, so dass sich eine Luftströmung bildet. Das Auslassende befindet sich im Strömungsweg der Luftströmung.

Gemäß der Düsen-Konstruktion, wie sie bei oben erwähntem Beispiel ausgeführt ist, sind das Ventilatorelement und das Lastelement auf der Rotationseinheit gemeinsam installiert, und Ventilatorelement und Lastelement werden so angetrieben, dass sie sich drehen, sobald die Luft mit hoher Strömungsrate durch das Strahlrohr strömt. Dabei erzeugt das rotierende Ventilatorelement eine Luftströmung, und diese strömt vom Ventilatorelement zum Auslassende, um den Vernebelungseffekt der Flüssigkeit und der Luft mit hoher Flussrate zu erhöhen, oder aber diese strömt vom Auslassende zum Ventilatorelement, um die an das Auslassende angrenzenden Verunreinigungen zu absorbieren. Zusätzlich erhöht das Lastelement die Last der Rotationseinheit, so dass das Drehmoment der Rotationseinheit erhöht wird. Auf diese Weise kann bei der Anordnung des Ventilatorelements und des Lastelements die generelle Reinigungskraft der Düsen-Konstruktion weiter verbessert werden.

Die oben erwähnte Beschreibung der vorliegenden Erfindung und die folgende Beschreibung der Ausführungsformen werden zur Veranschaulichung der Prinzipien der vorliegenden Erfindung dargelegt sowie zur weiteren Darstellung des Umfangs der Patentanmeldung.

### [Kurze Beschreibung der Abbildungen]

- Abbildung 1: Querschnitts-Explosionsansicht zur Düsen-Konstruktion, wie im ersten Beispiel der vorliegenden Offenbarung ausgeführt
- Abbildung 2: Funktionsdiagramm der Abbildung 1
- Abbildung 3: Funktionsdiagramm der Düsen-Konstruktion, wie im zweiten Beispiel der vorliegenden Offenbarung ausgeführt
- Abbildung 4: Funktionsdiagramm der Düsen-Konstruktion, wie im dritten Beispiel der vorliegenden Erfindung ausgeführt

### [Ausführungsform]

Siehe Abbildung 1 und 2. Abbildung 1 ist eine Schnitt-Explosionsansicht der Düsen-Konstruktion, wie im ersten Beispiel der vorliegenden Offenbarung, die nicht zur Erfindung gehört, ausgeführt. Abbildung 2 ist ein Funktionsdiagramm der Düsen-Konstruktion von Abbildung 1.

Die Düsen-Konstruktion 1 des nicht beanspruchten Ausführungsbeispiels wird zum Versprühen von vernebelter Luft und Flüssigkeit mit hoher Geschwindigkeit verwendet. Düsen-Konstruktion 1 kann zum Beispiel bei einer Reinigungsspritzpistole zur Reinigung einer Karosserie angewendet werden. Düsen-Konstruktion 1 umfasst ein Luftströmungsrohr 10, einen Luftkompressor 20, eine Rotationseinheit 30, ein Strahlrohr 40, ein Flüssigkeitsströmungsrohr 50, einen Flüssigkeitsspeichertank 60 und ein Lastelement 70.

Das Luftströmungsrohr 10 hat einen Luftdurchgang 11, und die gegenüberliegenden Enden des Luftströmungsrohrs 10 verfügen über ein Lufteinlassende 12 bzw. ein Luftauslassende 13. Das Einlassende 12 ist mit einem Luftkompressor 20 verbunden, der verwendet wird, um eine hohe Luftströmungsrate zu gewährleisten.

Die drehbare Rotationseinheit 30 ist an dem Luftströmungsrohr 10 angebracht. Genauer gesagt hat die Rotationseinheit 30 ein erstes Ende 31 und ein zweites Ende 32, und die Rotationseinheit 30 hat einen Durchgang 33, der sich vom ersten Ende 31 zum zweiten Ende 32 erstreckt. Das erste Ende 31 ist drehbar an dem Luftströmungsrohr 10 angeordnet, so dass sich ein Abschnitt des Luftströmungsrohrs 10 innerhalb des Durchgangs 33 befindet.

Das Strahlrohr 40 ist an der Rotationseinheit 30 befestigt, und das Strahlrohr 40 verfügt über einen Strahlkanal 41. Ein Abschnitt des Strahlrohrs 40 steht mit dem Luftströmungsrohr 10 in Kontakt, und der Luftströmungskanal 11 ermöglicht eine Art Kommunikation mit dem Strahl 41. Genauer gesagt, der Strahlkanal weist gegenüberliegend ein Auslassende 411 und ein Verbindungsende 412 auf. Durch die Verbindung vom Verbindungsende 412 mit dem Luftauslass 13 sind der Strahlkanal 41 und der Luftströmungskanal 11 miteinander verbunden. Die von dem Luftkompressor 20 gelieferte Luft mit hoher Flussrate kann vom Einlassende 12 aus sequentiell durch den Luftströmungskanal 11 und den Strahlkanal 41 strömen und vom Auslassende 411 des Strahlkanal 41 ausgestoßen werden. Genauer gesagt, das Strahlrohr 40 umfasst einen gebogenen Rohrkörper 42 und einen kombinierten Tubenkörper 43, und der Strahlkanal 41 erstreckt sich durch den gebogenen Rohrkörper 42 und den kombinierten Tubenkörper 43. Das Auslassende 411 ist nah an einem Ende des gebogenen Rohrkörpers 42 und entfernt von dem Verbindungsrohrkörper 43 angeordnet, und das Verbindungsende 412 ist nah an einem Ende des Verbindungsrohrkörpers 43 und entfernt von dem gebogenen Rohrkörper 42 angeordnet. Der Verbindungsrohrkörper 43 ist mit dem Luftströmungsrohr 10 zu verbinden. Das Auslassende 411 und das Verbindungsende 412 sind nicht koaxial verbunden, so dass der Ausstoßpfad A in einem spitzen Winkel θ zur Achse P des Luftströmungsrohrs 10 liegt, wenn die Luft mit hoher Flussrate aus dem Auslassende 411 ausgestoßen wird.

Zum Zeitpunkt des Ausstoßes, wenn die Luft mit hoher Flussrate durch den Strahlkanal 41 zum Auslassende 411 strömt, erzeugt die Luft mit hoher Flussrate gleichzeitig eine Reaktionskraft auf das Auslassende 411. Da sich das Auslassende 411 nicht auf der Achse P befindet und der Ausstoßpfad A nicht parallel zur Achse P liegt, befindet sich, wenn die Reaktionskraft auf das Auslassende 411 wirkt, das Auslassende 411 in einem exzentrisch belasteten Zustand, so dass der Strahl 40 das Rotationselement 30 zur gemeinsamen Drehung antreibt. Wird die Luft mit hoher Flussrate von dem Auslassende 411 ausgestoßen, befindet sich der Ausstoßpfad A in einem spitzen Winkel θ zur Achse P des Luftströmungsrohrs 10, und das Auslassende 411 wird während der Drehung des Strahls 40 kreisförmig um die Achse P bewegt.

Das Flüssigkeitsströmungsrohr 50 hat ein gegenüberliegendes Flüssigkeitseinlassende 51 und ein Flüssigkeitsauslassende 52. Das Flüssigkeitsauslassende 52 befindet sich außerhalb des Luftströmungsrohrs 10, und das Flüssigkeitseinlassende 51 befindet sich in dem Flüssigkeitsspeichertank 60. Darüber hinaus hat das Luftströmungsrohr 10 eine ringförmige Seitenwand 14, die einen Luftströmungskanal 11 bildet, und die ringförmige Seitenwand 14 hat ein Durchgangsloch 141, das mit dem Luftströmungskanal 11 in Verbindung steht. Genauer gesagt, das Strömungsrohr 50 tritt durch das Durchgangsloch 141 hindurch in den Luftstromkanal 11 ein, und das Flüssigkeitsströmungsrohr 50 erstreckt sich in Richtung des Auslassendes 411 des Strahls 41, so dass sich das Flüssigkeitsauslassende 52 außerhalb des Luftströmungsrohrs 10 befindet. Der Flüssigkeitsspeichertank 60 speichert eine Reinigungsflüssigkeit 2 wie Wasser, Seifenflüssigkeit, Reinigungsflüssigkeit usw., und das Flüssigkeitsströmungsrohr 50 zieht die Reinigungsflüssigkeit 2 durch das Flüssigkeitseinlassende 51. Darüber hinaus umfasst die Brausestruktur 1 ferner ein Anschlagteil 80, das am Durchgangsloch 141 angeordnet ist, um den entstandenen Spalt zwischen dem Flüssigkeitsströmungsrohr 50 und dem Durchgangsloch 141 abzudichten, und um zu verhindern, dass die Luft im Luftströmungskanal 11 durch den Spalt austritt.

Das Lastelement 70 ist beispielsweise eine Druckfeder; das Lastelement 70 ist am zweiten Ende der Rotationseinheit 30 angebracht und deckt das Strahlrohr 40 ab, um die Last der Rotationseinheit 30 zu erhöhen und dadurch wiederum das Drehmoment des Rotationselements 30 zu erhöhen. Die Anordnung im vorliegenden Ausführungsbeispiel, bei dem als Lastelement 70 eine Druckfeder dient, soll die vorliegende Erfindung nicht einschränken. In anderen Ausführungsbeispielen können andere Komponenten wie beispielsweise Bänder verwendet werden.

Im vorliegenden Ausführungsbeispiel umfasst die Düsen-Konstruktion 1 noch einen Düsenschirm 90. Der Düsenschirm 90 weist ein drittes Ende 91, ein viertes Ende 92 und eine Düsenöffnung 93 auf. Das dritte Ende 91 und das vierte Ende 92 befinden sich auf gegenüberliegenden Seiten des Düsenschirms 90, und die Düsenöffnung 93 befindet sich an dem vierten Ende 92, und der Öffnungsaußendurchmesser W1 des dritten Endes 91 vom Düsenschirm 90 ist kleiner als der Öffnungsdurchmesser W2 des vierten Endes 92. Der Düsenschirm 90 ist durch das dritte Ende 91 am Luftauslassende 13 des Luftströmungsrohrs 10 so ummantelt, dass sich das Rotationselement 30, das Strahlrohr 40 und das Lastelement 70 allesamt im Düsenschirm 90 befinden. Das Auslassende 411 des Strahlrohrs 40 entspricht der Düsenöffnung 93. Darüber hinaus ist, während sich das Auslassende 411 des Strahlrohrs 40 um die Achse P dreht, der maximale Rotationsdurchmesser des Auslassendes 411 kleiner als der Durchmesser der Düsenöffnung 93, so dass das Auslassende 411 die Düsenöffnung 93 nicht stört und sich das Strahlrohr 40 problemlos drehen kann. Außerdem schützt der Düsenschirm 90 das Strahlrohr 40 auch vor Beschädigung durch äußere Kräfte.

Tritt die Luft mit hoher Strömungsrate sequentiell durch das Einlassende 12 in den Luftströmungspfad 11 und den Strahlkanal 41 ein und tritt durch das Flüssigkeitsauslassende 52 des Flüssigkeitsströmungsrohrs 50 durch den Strahlkanal 41 hindurch, wird eben ein Venturi-Effekt am Flüssigkeitsauslassende 52 des Flüssigkeitsströmungsrohrs 50 in dem Strahlkanal 41 erzeugt, so dass der Druck am Flüssigkeitsauslassende 52 kleiner ist als der Druck am Flüssigkeitseinlass 51. Infolgedessen wird die Reinigungsflüssigkeit 2 in dem Flüssigkeitsspeichertank 60 aufgrund des Einflusses der Druckdifferenz zwischen dem Flüssigkeitsauslassende 52 und dem Flüssigkeitseinlassende 51 vom Flüssigkeitseinlassende 51 zum Flüssigkeitsauslassende 52 angesaugt und fließt dann aus. Als nächstes wird die Reinigungsflüssigkeit 2, die von dem Flüssigkeitsauslassende 52 abgegeben wird, mit der Luft mit hoher Flussrate in dem Strahl 41 gemischt, um vernebelt zu werden, und wird dann von dem Auslassende mit der Luft mit hoher Flussrate 411 ausgestoßen. Während die Reinigungsflüssigkeit 2 und die Luft mit hoher Flussrate von dem Auslassende 411 ausgestoßen werden, wird das Auslassende 411 dabei um die Achse P gedreht, so dass der mit Luft und Flüssigkeit gemischte Waschwasserstrahl kontinuierlich in Wirbelform ausgestoßen wird. Daher kann der Sprühbereich der Düsen-Konstruktion 1 durch den wirbelnden Sprühwasserstrahl vergrößert werden, um den Reinigungsbereich zu vergrößern. Andererseits begrenzt der Düsenschirm 90 den Sprühbereich des Auslassendes 411, um zu verhindern, dass der Sprühbereich des Waschwasserstrahls zu groß und unkontrolliert wird, was die Arbeit des Anwenders beeinträchtigen könnte.

Außerdem wird, da das Lastelement 70 an dem Rotationselement 30 montiert ist, die Last des Rotationselements 30 erhöht, um wiederum das Drehmoment des Rotationselements 30 zu erhöhen, so dass die generelle Reinigungskraft der Düsen-Konstruktion 1 verbessert werden kann. Im Detail verweisen wir auf die nachfolgende Tabelle. Die folgende Tabelle vergleicht die Wasserversorgung durch Düsen-Konstruktion 1 im vorliegenden Ausführungsbeispiel mit der Düsen-Konstruktion 1 ohne Lastelement 70 mit Luftmenge, Anzahl der Umdrehungen ohne Wasserversorgung, Anzahl der Umdrehungen und Wasserverbrauchszeit bei derselben Wassermenge. Daher ist ersichtlich, dass die Düsen-Konstruktion 1 des vorliegenden Ausführungsbeispiels im Vergleich zur Düsen-Konstruktion 1 ohne Lastelement 70 eine bessere Leistung in Bezug auf die Anzahl der Umdrehungen ohne Wasserversorgung, die Anzahl der Umdrehungen mit Wasserversorgung und die Wasserverbrauchszeit aufweist. Daher ist das das Lastelement 70 in der Lage, die generelle Reinigungskraft der Düsen-Konstruktion 1 zu verbessern.

| | Rotierende Düsen-Konstruktion mit Lastelement | Rotierende Düsen-Konstruktion ohne Lastelement |
|---|---|---|
| Wassertankkapazität (ml) | 600 | 600 |
| Luftmenge (Liter / Min) | 125 | 102 |
| Anzahl der Umdrehungen ohne Wasserversorgung (R / Min) | 4100 | 6600 |
| Anzahl der Umdrehungen mit Wasserversorgung (R / Min) | 3900 | 6300 |
| Wasserverbrauchszeit | 12 Minuten 49 Sekunden | 4 Minuten 37 Sekunden |

Darüber hinaus umfasst die Düsen-Konstruktion 1 des Ausführungsbeispiels noch ein Ventilatorelement 100, ein Kombinationselement 110 und eine Lufthaube 120. Die Rotationseinheit 30 umfasst an der äußeren Oberfläche ein Steckteil 34, einen Montageabschnitt 35 und eine Verlängerung 36, die miteinander verbunden sind. Der Montageabschnitt 35 der Rotationseinheit 30 befindet sich zwischen dem Steckteil 34 und der Verlängerung 36. Das erste Ende 31 befindet sich an dem Ende, wo das Steckteil 34 vom Montageabschnitt 35 entfernt ist, und das zweite Ende 32 befindet sich an dem Ende, wo die Verlängerung 36 vom Montageabschnitt 35 entfernt ist. Das Steckteil 34 der Rotationseinheit 30 ist am Luftströmungsrohr 10 ummantelt. Das Lastelement 70 und das Ventilatorelement 100 sind koaxial und jeweils an der Verlängerung 36 und dem Montageabschnitt 35 angebracht.

Außerdem weist der Düsenschirm 90 auch eine Durchflussöffnung 94 zwischen dem dritten Ende 91 und dem vierten Ende 92 auf. Das Kombinationselement 110 ist am Luftströmungsrohr 10 ummantelt und weist einen Lufteinlass 1101 auf, und der Lufteinlass 1110 entspricht der Durchflussöffnung 94. Die Lufthaube 120 befindet sich im Düsenschirm 90 und hat einen Luftkanal 1201 und einen Luftauslass 1202, der mit dem Luftkanal 1201 verbindet. Die Lufthaube 120 ist an dem Luftströmungsrohr 10 gegenüber einem Ende des Luftauslasses 1202 ummantelt. Genauer gesagt, die Lufthaube 120 ist gegenüber einem Ende des Luftauslasses 1202 an dem Kombinationselement 110 montiert, um am Luftströmungsrohr 10 ummantelt zu werden. Der kombinierte Rohrkörper 43 des Strahlrohrs 40, das Ventilatorelement 100, das Rotationselement 30 und das Lastelement 70 sind innerhalb des Luftkanal 1201 der Lufthaube 120 angeordnet.

Wie in Abbildung 2 gezeigt, wird in dem nicht beanspruchten Ausführungsbeispiel während der Drehung des Rotationselements 30 auch das Ventilatorelement 100 mitgedreht, so dass ein Luftstrom durch die Öffnung 94 hindurchtritt, durch den Lufteinlass 1101 in die Lufthaube 120 eintritt und von dem Luftkanal 120 entlang der ersten Richtung D1 über den Luftkanal 1201 und den Luftauslass 1202 austritt. Da die Lufthaube 120 einen Luftsammeleffekt hat, kann die Luftströmung den Mischungs- und Vernebelungsgrad der Luft mit hoher Flussrate und der Reinigungsflüssigkeit 2 weiter verbessern, wodurch die generelle Reinigungskraft der Düsen-Konstruktion 1 verbessert wird. Darüber hinaus stellt die Lufthaube 120 nicht nur den Luftsammeleffekt sicher, sondern gewährleistet auch, dass das Lastelement 70 beim Drehen nicht übermäßig wackelt.

Bei diesem Ausführungsbeispiel strömt die vom Ventilatorelement 100 erzeugte Luftströmung vom Lufteinlass 1101 zum Luftauslass 1202 entlang der ersten Richtung D1. Es ist aber nicht darauf beschränkt, siehe Abbildung 3. Abbildung 3 ist eine schematische Ansicht, die den Betrieb der Düsen-Konstruktion gemäß dem zweiten Ausführungsbeispiel der vorliegenden Erfindung zeigt. Bei vorliegendem Ausführungsbeispiel ist die Richtung der vom Ventilatorelement 100' erzeugten Luftströmung gegenüber dem Ventilatorelement 100 in der Abbildung 1 umgekehrt. Genau gesagt, treibt die Rotationseinheit 30' das Ventilatorelement 100' zur Drehung an, sodann tritt eine Luftströmung vom Luftauslass 1202' in die Lufthaube 120' ein, und anschließend strömt die Luftströmung durch den Luftkanal 1201', den Lufteinlass 1101' und die Öffnung 94' entlang der zweiten Richtung D2 und tritt aus dem Düsenschirm 90' aus. Da die Lufthaube 120' einen Luftsammeleffekt hat, kann die Fähigkeit der Düsen-Konstruktion 1' weiter erhöht werden, um die Verunreinigungen in der Nähe des Ausgangsendes 411' des Strahls 41' zu absorbieren, wodurch die generelle Reinigungskraft der Düsen-Konstruktion 1' verbessert wird.

Bei dem vorstehenden Ausführungsbeispiel werden das Lastelement und das Ventilatorelement verwendet, um die generelle Reinigungskraft der Düsen-Konstruktion zu verbessern, es ist jedoch nicht darauf beschränkt, siehe Abbildung 4. Abbildung 4 ist eine schematische Ansicht, die den Betrieb der Düsen-Konstruktion gemäß dem einem Ausführungsbeispiel der vorliegenden Erfindung zeigt.

Die Düsen-Konstruktion 1" dieses Ausführungsbeispiels der Erfindung umfasst noch ein Drehmomentsteuerelement 130". Das Drehmomentsteuerelement 130" ist zum Beispiel eine Bürstenkonstruktion. Das Drehmomentsteuerelement 130" ist am Kombinationselement 110" und im Luftkanal 1201" der Lufthaube 120 " angeordnet. Das Drehmomentsteuerelement 130" berührt das Rotationselement 30". Die anderen detaillierten Komponenten der Düsen-Konstruktion 1" sind ähnlich zu den detaillierten Komponenten der Düsen-Konstruktion 1 des Ausführungsbeispiels in der Abbildung 1 und werden daher nicht erneut beschrieben.

Bei diesem Ausführungsbeispiel stellt, während sich das Rotationselement 30" dreht, um das Drehmomentsteuerelement 130" anzutreiben, das Drehmomentsteuerelement 130" einen Widerstand auf der Rotationseinheit 30" her, so dass das Drehmoment der Rotationseinheit 30" ansteigt. Dadurch wird die generelle Reinigungskraft der Düsen-Konstruktion 1" weiter verbessert.

Gemäß der Düsen-Konstruktion des obigen Ausführungsbeispiels strömt Luft mit hoher Strömungsrate durch das Strahlrohr, und das Ventilatorelement und das Lastelement werden gleichzeitig so angetrieben, dass sie sich drehen, da das Ventilatorelement und das Lastelement gemeinsam auf der Rotationseinheit installiert sind. Dabei erzeugt das rotierende Ventilatorelement eine Luftströmung. Die Luftströmung strömt vom Ventilatorelement zum Auslassende, so dass der Vernebelungseffekt der Mischung von Flüssigkeit und Luft mit hoher Strömungsrate erhöht wird. Alternativ strömt der Luftstrom von dem Auslassende in Richtung Ventilatorelement, um Verunreinigungen neben dem Auslassende zu absorbieren. Zusätzlich erhöht das Lastelement die Last der Rotationseinheit, so dass das Drehmoment des Rotationselements erhöht wird. Auf diese Weise kann durch die Anordnung des Ventilatorelements und des Lastelements die generelle Reinigungskraft der Düsen-Konstruktion weiter verbessert werden.

Außerdem kann durch die Anordnung des Drehmomentsteuerelements, das an dem Kombinationselement vorgesehen ist, das Drehmoment der Rotationseinheit erhöht werden, wodurch die generelle Reinigungskraft der Düsen-Konstruktion weiter verbessert wird.

Obgleich die vorliegende Erfindung durch die vorliegenden bevorzugten Ausführungsbeispiele definiert wurde, soll. die vorliegende Erfindung nicht dadurch eingeschränkt werden Jeder, der mit ähnlichen Technologien vertraut ist, kann einige Änderungen und Verfeinerungen vornehmen, ohne von den Ansprüchen dieses Patents abzuweichen. Daher basiert der Gebrauchsmusterschutzbereich der vorliegenden Erfindung auf der Definition der Patentansprüche, die dieser Spezifikation beigefügt sind.

### [Symbolbeschreibung]

- 1, 1', 1": Düsen-Konstruktion
- 2: Reinigungsmittel
- 10: Luftströmungsrohr
- 11: Luftströmungskanal
- 12: Einlassende
- 13: Auslassende
- 14: Ringförmige Seitenwand
- 141: Durchbohrung
- 20: Luftkompressor
- 30, 30': Rotationseinheit
- 31: Erstes Ende
- 32: Zweites Ende
- 33: Durchgang
- 34: Steckteil
- 35: Montageabschnitt
- 36: Verlängerung
- 40: Strahlrohr
- 41, 41': Strahlkanal
- 411, 411': Ausgangsende
- 412: Bindungsende
- 42: Gebogener Rohrkörper
- 43: Kombinierter Rohrkörper
- 50: Flüssigkeitsströmungsrohr
- 51: Flüssigkeitseinlass
- 52: Flüssigkeitsauslass
- 60: Flüssigkeitsspeichertank
- 70: Lastteile
- 80: Anschlagteil
- 90, 90': Düsenschirm
- 91: Drittes Ende
- 92: Viertes Ende
- 93: Düsen-Öffnung
- 94, 94': Durchflussöffnung
- 100, 100': Ventilatorelement
- 110, 110": Kombinationselement
- 1101, 1101': Lufteinlass
- 120, 120', 120": Lufthaube
- 1201, 1201', 1201": Luftkanal
- 1202, 1202': Luftaustritt
- 130": Drehmomentsteuerelement
- A: Ausstoßpfad
- P: Achse
- Θ: Spitzer Winkel
- W1, W2: Außendurchmesser
- D1, D2: Richtung

## Patentansprüche

1. Eine Düsen-Konstruktion (1) zum Sprühen von Luft mit hoher Strömungsrate und einer Flüssigkeit, umfassend:
- ein Luftströmungsrohr (10) mit einem Luftströmungskanal (11) zum Durchfluss der Luft mit hoher Strömungsrate;
- eine drehbare Rotationseinheit (30), die das Luftströmungsrohr (10) teilweise ummantelt;
- ein Lastelement (70), das an der Rotationseinheit (30) angeordnet ist, um die Last der Rotationseinheit (30) zu erhöhen und dadurch das Drehmoment der Rotationseinheit (30) zu erhöhen;
- ein Ventilatorelement (100), das an der Rotationseinheit (30) montiert ist;
- ein Strahlrohr (40), das an der Rotationseinheit (30) befestigt ist und einen Strahlkanal (41) aufweist, wobei das Strahlrohr (40) mit dem Luftströmungsrohr (10) und der Luftströmungskanal (11) mit dem Strahlkanal (41) verbunden sind, wobei der Strahlkanal (41) ein Auslassende (411) mit einem Ausstoßpfad (A) aufweist, der in einem spitzen Winkel zu einer Achse (P) des Luftströmungsrohrs (10) liegt; und
ein Flüssigkeitsströmungsrohr (50), das einander gegenüberliegend ein Flüssigkeitseinlassende (51) und ein Flüssigkeitsauslassende (52) hat, wobei sich das Flüssigkeitseinlassende (51) außerhalb des Luftströmungsrohrs (10) befindet und das Flüssigkeitsauslassende (52) durch das Luftströmungsrohr (10) zu dem Luftströmungskanal (11) angeordnet ist, der sich zum Auslassende (411) des Strahlkanals (41) erstreckt, um die Flüssigkeit aus dem Flüssigkeitsauslassende (52) zu sprühen und zur Vernebelung mit Luft mit hoher Flussrate zu mischen, wobei die Düsen-Konstruktion dazu angepasst ist, die Luft mit hoher Strömungsrate aus dem Luftströmungskanal (11) in Richtung des Auslassendes (411) zu sprühen, so dass sich das Auslassende (411) aufgrund einer exzentrischen Kraft auf das Strahlrohr (40) zu der Achse (P) dreht, wobei, während sich die Rotationseinheit (30) dreht, auch das Ventilatorelement (100) gedreht wird, um einen Luftstrom zu bilden,
wobei sich das Auslassende (411) in einem Strömungsweg der Luftströmung befindet, ferner umfassend eine Lufthaube (120), die einen Luftkanal (1201) und einen Luftauslass (1202) aufweist, der mit dem Luftkanal (1201) verbunden ist, wobei die Lufthaube (120) das Luftströmungsrohr (10) gegenüber einem Ende des Luftauslasses (1202) ummantelt, und wobei ein Teil des Strahlrohrs (40), das Ventilatorelement (100), die Rotationseinheit (30) und das Lastelement (70) innerhalb des Luftkanals (1201) der Lufthaube (120) angeordnet sind, ferner umfassend ein Kombinationselement (110), welches das Luftströmungsrohr (10) ummantelt, wobei die Lufthaube (120) gegenüber dem Ende des Luftauslasses (1202) an dem Kombinationselement (110) montiert ist, und wobei das Kombinationselement (110) einen Lufteinlass (1101) aufweist, damit der Luftstrom vom Lufteinlass (1101) zum Luftauslass (1202) fließen kann, ferner umfassend ein Drehmomentsteuerelement (130"), das am Kombinationselement (110) angeordnet ist und sich im Luftkanal (1201) der Lufthaube (120) befindet, wobei das Drehmomentsteuerelement(130") die Rotationseinheit (30) berührt,
wobei die Rotationseinheit (30) einander gegenüberliegend ein erstes Ende (31) und ein zweites Ende (32) aufweist und die Rotationseinheit (30) über einen Durchgang (33) verfügt, der sich vom ersten Ende (31) zum zweiten Ende (32) erstreckt, wobei das erste Ende (31) drehbar an dem Luftströmungsrohr (10) angeordnet ist, so dass sich ein Abschnitt des Luftströmungsrohrs (10) und ein Abschnitt des Strahlrohrs (40) innerhalb des Durchgangs (33) befinden, und wobei sich das Auslassende (411) des Strahlrohrs (40) außerhalb des Durchgangs (33) befindet,
wobei das Lastelement (70) sich auf einer Seite befindet, wo das Ventilatorelement (100) von dem ersten Ende (31) entfernt liegt, und wobei das Lastelement (70) das Strahlrohr (40) ummantelt,
wobei das Lastelement eine Druckfeder ist und wobei das Lastelement (70) und das Ventilatorelement (100) koaxial an der Rotationseinheit (30) angeordnet sind.

2. Düsen-Konstruktion nach Anspruch 1, ferner umfassend einen Düsenschirm (90), der eine Düsen-Öffnung (93) aufweist, wobei der Düsenschirm (90) an dem Luftströmungsrohr (10) gegenüber einem Ende der Düsen-Öffnung (93) ummantelt, wobei die Lufthaube (120) sich innerhalb des Düsenschirms (90) befindet, und wobei das Auslassende (411) der Düsen-Öffnung (93) entspricht.

3. Düsen-Konstruktion nach Anspruch 1, wobei das Strahlrohr (40) einen gebogenen Rohrkörper (42) und einen kombinierten Rohrkörper (43) umfasst, die miteinander verbunden sind, wobei sich das Auslassende (411) an dem gebogenen Rohrkörper (42) befindet, und wobei der kombinierte Rohrkörper (43) mit dem Luftströmungsrohr (1) verbunden ist.

4. Düsen-Konstruktion nach Anspruch 1, ferner umfassend einen Luftkompressor (20), wobei das Luftströmungsrohr (10) gegenüberliegend ein Lufteinlassende (12) und ein Luftauslassende (13) aufweist, und wobei das Lufteinlassende (12) mit dem Luftkompressor (20) und das Luftauslassende (13) mit dem Strahlrohr (40) verbunden sind.

5. Düsen-Konstruktion nach Anspruch 1, ferner umfassend einen Flüssigkeitsspeichertank (60), wobei sich das Flüssigkeitseinlassende (51) des Flüssigkeitsströmungsrohrs (50) innerhalb des Flüssigkeitsspeichertanks (60) befindet.

6. Düsen-Konstruktion nach Anspruch 1, wobei das Luftströmungsrohr (10) eine ringförmige Seitenwand (14) aufweist, die den Luftströmungskanal (11) bildet und ein Durchgangsloch (141) aufweist, wobei das Flüssigkeitsströmungsrohr (50) durch das Durchgangsloch (141) hindurchtritt.

7. Düsen-Konstruktion nach Anspruch 6, ferner umfassend ein Anschlagteil (80), das am Durchgangsloch (141) angeordnet ist, wobei das Flüssigkeitsströmungsrohr (50) durch das Anschlagteil (80) hindurchtritt.

## Claims

1. A nozzle construction (1) for spraying of air having a high-flow rate and a liquid, comprising:
- an air flow tube (10) with an air flow channel (11) for the flow of the air at a high flow rate;
- a rotating rotation unit (30) which partially encases the air flow tube (10);
- a load member (70) located at the rotation unit (30) to increase the load of the rotation unit (30) and thereby increase the torque of the rotation unit (30);
- a fan element (100) mounted on the rotation unit (30);
- a jet tube (40) attached to the rotation unit (30) having a jet duct (41), wherein the jet tube (40) is connected to the air flow tube (10) and the air flow duct (11) is connected to the jet duct (41), wherein the nozzle (41) has an outlet end (411) having an outlet end (411) having an ejection path (A) that is at an acute angle to an axis (P) of the air flow tube (10); and
a liquid flow tube (50) having a liquid inlet end (51) and a liquid outlet end (52) opposite each other, wherein the liquid inlet end (51) is located outside the air flow tube (10) and the liquid outlet end (52) is arranged through the air flow tube (10) to the air flow channel (11) extending to the outlet end (411) of the jet channel (41) to spray the liquid from the liquid outlet end (52) and to nebulize the liquid to mix with high-flow air, wherein the nozzle construction is adapted to spray the high-flow air from the airflow channel (11) towards the outlet end (411), so that the outlet end (411) rotates to the axis (P) due to an eccentric force on the jet tube (40), wherein while the rotation unit (30) rotates, the fan element (100) is also rotated, to form an air flow, wherein the outlet end (411) is in a flow path of the air flow,
furthermore, comprising an air duct (120) comprising an air duct (1201) and an air outlet (1202) connected to the air duct (1201), wherein the air duct (120) encases the air flow tube (10) opposite one end of the air outlet (1202), and wherein part of the jet tube (40), the fan element (100), the rotation unit (30) and the load member (70) are arranged within the air duct (1201) of the air duct (120), furthermore, comprising a combination member (110) which sheaths the air flow tube (10), wherein the air hood (120) is mounted to the combination member (110) opposite the end of the air outlet (1202), and wherein the combination member (110) has an air inlet (1101) so that the air flow can flow from the air inlet (1101) to the air outlet (1202), furthermore comprising a torque control element (130") which is located on the combination member (110) and is located in the air duct (1201) of the air hood (120), where the torque control element (130") touches the rotation unit (30),
wherein the rotation unit (30) has a first end (31) and a second end (32) opposite each other, and the rotation unit (30) has a passage (33) extending from the first end (31) to the second end (32), wherein the first end (31) is rotatable on the air flow tube (10), so that a portion of the air flow tube (10) and a portion of the jet tube (40) are within the passage (33), and wherein the outlet end (411) of the jet tube (40) is outside the passage (33),
wherein the load member (70) is located on one side where the fan element (100) is located from the first end (31) and wherein the load member (70) encases the jet tube (40),
wherein the load member is a compression spring and wherein the load member (70) and the fan element (100) are arranged coaxially on the rotation unit (30).

2. Nozzle construction according to claim 1, further comprising a nozzle screen (90) having a nozzle opening (93), wherein the nozzle screen (90) is encased at the air flow tube (10) opposite one end of the nozzle opening (93), wherein the air hood (120) is located within the nozzle screen (90), and wherein the outlet end (411) corresponds to the nozzle opening (93).

3. Nozzle construction according to claim 1, wherein the jet tube (40) comprises a bent tube body (42) and a combined tube body (43) which are connected to each other, wherein the outlet end (411) is located on the bent tube body (42), and wherein the combined tube body (43) is connected to the air flow tube (1).

4. Nozzle construction according to claim 1, further comprising an air compressor (20), wherein the air flow tube (10) has an air intake end (12) and an air outlet end (13) opposite each other, and wherein the air intake end (12) is connected to the air compressor (20) and the air outlet end (13) to the jet tube (40).

5. Nozzle construction according to claim 1, further comprising a liquid storage tank (60), wherein the liquid inlet end (51) of the liquid flow tube (50) is located within the liquid storage tank (60).

6. The nozzle construction according to claim 1, wherein the air flow tube (10) has a ring-shaped side wall (14) forming the air flow channel (11) and having a through hole (141), wherein the liquid flow tube (50) passes through the through hole (141).

7. Nozzle construction according to claim 6, further comprising a stop part (80) which is arranged at the through hole (141), wherein the liquid flow tube (50) passes through the stop part (80).

## Revendications

1. Structure de buse (1) pour pulvériser de l'air à haut débit d'écoulement et un liquide, comprenant :
- un tube d'écoulement d'air (10) comportant un canal d'écoulement d'air (11) pour le passage de l'air à haut débit d'écoulement ;
- une unité de rotation rotative (30) qui enveloppe partiellement le tube d'écoulement d'air (10) ;
- un élément de charge (70) qui est disposé sur l'unité de rotation (30) pour augmenter la charge de l'unité de rotation (30) et ainsi augmenter le couple de l'unité de rotation (30) ;
- un élément de ventilateur (100) qui est monté sur l'unité de rotation (30) ;
- un tube d'éjection (40) qui est fixé sur l'unité de rotation (30) et qui comporte un canal d'éjection (41), le tube d'éjection (40) étant connecté au tube d'écoulement d'air (10) et le canal d'écoulement d'air (11) étant connecté au canal d'éjection (41), le canal d'éjection (41) comportant une extrémité de sortie (411) pourvue d'un chemin d'éjection (A) qui est positionné à un angle aigu par rapport à un axe (P) du tube d'écoulement d'air (10) ; et
un tube d'écoulement de liquide (50) qui a, opposées l'une à l'autre, une extrémité d'entrée de liquide (51) et une extrémité de sortie de liquide (52), l'extrémité d'entrée de liquide (51) étant disposée à l'extérieur du tube d'écoulement d'air (10) et l'extrémité de sortie de liquide (52) étant disposée à travers le tube d'écoulement d'air (10) vers le canal d'écoulement d'air (11) qui s'étend jusqu'à l'extrémité de sortie (411) du canal d'éjection (41), pour pulvériser le liquide à partir de l'extrémité de sortie de liquide (52) et le mélanger avec de l'air à haut débit pour la nébulisation, la structure de buse étant adaptée pour pulvériser l'air à haut débit à partir du canal d'écoulement d'air (11) en direction de l'extrémité de sortie (411), de sorte que l'extrémité de sortie (411) tourne autour de l'axe (P) sous l'effet d'une force excentrique sur le tube d'éjection (40), l'élément de ventilateur (100) étant également tourné pour former un courant d'air, pendant que l'unité de rotation (30) tourne,
l'extrémité de sortie (411) étant située dans un trajet d'écoulement de l'écoulement d'air,
comprenant en outre une hotte d'air (120) qui comporte un conduit d'air (1201) et
une sortie d'air (1202) qui est reliée au conduit d'air (1201), la hotte d'air (120) enveloppant le tube d'écoulement d'air (10) à l'opposé d'une extrémité de la sortie d'air (1202), et une partie du tube d'éjection (40), l'élément de ventilateur (100), l'unité de rotation (30) et l'élément de charge (70) étant disposés à l'intérieur du conduit d'air (1201) de la hotte d'air (120), comprenant en outre un élément de combinaison (110) qui enveloppe le tube d'écoulement d'air (10), la hotte d'air (120) étant montée sur l'élément de combinaison (110) à l'opposé de l'extrémité de la sortie d'air (1202), et l'élément de combinaison (110) comportant une entrée d'air (1101) afin que le courant d'air puisse s'écouler de l'entrée d'air (1101) à la sortie d'air (1202), comprenant en outre un élément de commande de couple (130") qui est disposé sur l'élément de combinaison (110) et se situe dans le conduit d'air (1201) de la hotte d'air (120), l'élément de commande de couple (130") étant en contact avec l'unité de rotation (30),
l'unité de rotation (30) ayant, opposées l'une à l'autre, une première extrémité (31) et une deuxième extrémité (32), et l'unité de rotation (30) ayant un passage (33) qui s'étend de la première extrémité (31) à la deuxième extrémité (32), la première extrémité (31) étant disposée de manière à pouvoir tourner sur le tube d'écoulement d'air (10) de sorte qu'une section du tube d'écoulement d'air (10) et une section du tube d'éjection (40) sont situées à l'intérieur du passage (33), et l'extrémité de sortie (411) du tube d'éjection (40) étant située à l'extérieur du passage (33),
l'élément de charge (70) étant situé sur un côté où l'élément de ventilateur (100) est disposé à distance de la première extrémité (31), et l'élément de charge (70) enveloppant le tube d'éjection (40),
l'élément de charge étant un ressort de compression et l'élément de charge (70) et l'élément de ventilateur (100) étant disposés coaxialement sur l'unité de rotation (30).

2. Structure de buse selon la revendication 1, comprenant en outre un écran de buse (90) qui a une ouverture de buse (93), *l'écran de buse (90) enveloppant au niveau du tube d'écoulement d'air (10) à l'opposé d'une extrémité de l'ouverture de buse* (93), la hotte d'air (120) étant située à l'intérieur de l'écran de buse (90), et l'extrémité de sortie (411) correspondant à l'ouverture de buse (93).

3. Structure de buse selon la revendication 1, le tube d'éjection (40) comprenant un corps tubulaire courbé (42) et un corps tubulaire combiné (43) qui sont reliés l'un à l'autre, l'extrémité de sortie (411) étant située sur le corps tubulaire courbé (42), et le corps tubulaire combiné (43) étant relié au tube d'écoulement d'air (1).

4. Structure de buse selon la revendication 1, comprenant en outre un compresseur d'air (20), le tube d'écoulement d'air (10) ayant, opposées l'une à l'autre, une extrémité d'entrée d'air (12) et une extrémité de sortie d'air (13), et l'extrémité d'entrée d'air (12) étant reliée au compresseur d'air (20) et l'extrémité de sortie d'air (13) étant reliée au tube d'éjection (40).

5. Structure de buse selon la revendication 1, comprenant en outre un réservoir de stockage de liquide (60), l'extrémité d'entrée de liquide (51) du tube d'écoulement de liquide (50) étant située à l'intérieur du réservoir de stockage de liquide (60).

6. Structure de buse selon la revendication 1, le tube d'écoulement d'air (10) comprenant une paroi latérale annulaire (14) qui forme le canal d'écoulement d'air (11) et comportant un trou traversant (141), le tube d'écoulement de liquide (50) passant à travers le trou traversant (141).

7. Structure de buse selon la revendication 6, comprenant en outre un élément de butée (80) qui est disposé au niveau du trou traversant (141), le tube d'écoulement de liquide (50) passant à travers l'élément de butée (80).
